# EUROPÄISCHE PATENTSCHRIFT

(11) **EP 3 784 847 B1**
(45) Veröffentlichungstag und Bekanntmachung des Hinweises auf die Patenterteilung: **01.03.2023**
(21) Anmeldenummer: 19717109.3
(22) Anmeldetag: 19.03.2019
(51) Int. Cl.: E04G 1/14, E04G 7/20, E04G 5/04, E04G 5/06

(54) **VERFAHREN ZUM VERANKERN EINER GERÜSTKONSTRUKTION AN EINER EINGERÜSTETEN VORRICHTUNG UND VORRICHTUNG ZUR DURCHFÜHRUNG EINES DERARTIGEN VERFAHRENS**
METHOD FOR ANCHORING A SCAFFOLDING STRUCTURE TO A SCAFFOLDED DEVICE, AND DEVICE FOR CARRYING OUT SUCH A METHOD
PROCÉDÉ D'ANCRAGE D'UNE STRUCTURE D'ÉCHAFAUDAGE À UN DISPOSITIF ÉCHAFAUDÉ, ET DISPOSITIF POUR EXÉCUTER UN TEL PROCÉDÉ

(30) Priorität: 25.04.2018 DE 102018003374
(43) Veröffentlichungstag der Anmeldung: 03.03.2021
(73) Patentinhaber: Wilhelm Layher Verwaltungs-GmbH, 74363 Güglingen-Eibensbach (DE)
(72) Erfinder: BEHRBOHM, Wolf Christian, 74354 Besigheim-Ottmarsheim (DE)
(74) Vertreter: Clemens, Gerhard
(86) Internationale Anmeldenummer: PCT/DE2019/000076
(87) Internationale Veröffentlichungsnummer: WO 2019/206350

(56) Entgegenhaltungen:
- WO-A1-2017/144769
- CH-A- 238 810
- CN-U- 206 467 991
- DE-A1-102011 115 772
- DE-U1-202010 005 020

## Beschreibung

### TECHNISCHES GEBIET

Die vorliegende Erfindung betrifft ein Verfahren zum Verankern einer Gerüstkonstruktion mittels zumindest eines oder mehrerer Wandanker einer eingerüsteten Vorrichtung mit nicht zur Verankerung geeigneten Bereichen, wie Baukörper, Fassade oder dergleichen, wobei die Gerüstkonstruktion mehrere aufeinander gesteckte in Vertikalrichtung verlaufende Vertikalstiele aufweist, wobei mehrere in Horizontalrichtung beabstandet angeordnete aufeinander gesteckte Vertikalstiele vorhanden sind, und zwischen den Vertikalstielen in Horizontalrichtung verlaufende und in Vertikalrichtung parallel beabstandet angeordnete Gerüstböden vorhanden sind, und an den Endbereichen aufeinander gesteckter Vertikalstiele jeweils ein Knotenbereich vorhanden ist, an den auch die Endbereiche der Gerüstböden angeschlossen sind, so dass an jedem Vertikalstiel ein oberer und unterer Knotenbereich vorhanden ist, wobei eine Ankertragprofilvorrichtung mit zumindest einer stabförmigen vertikalen ersten Ankertragprofileinrichtung und/ oder mit zumindest einer stabförmigen horizontalen zweiten Ankertragprofileinrichtung eingesetzt wird, die unmittelbar unterhalb oder oberhalb der Knotenbereiche an einem oder mehreren Vertikalstiel/ en angeschlossen wird und die ermöglicht, dass zumindest ein oder mehrere Wandanker in jeder gewünschten Position außerhalb der nicht zur Verankerung geeigneten Bereichen in Vertikal- und/ oder Horizontalrichtung innerhalb eines durch zwei in Horizontalrichtung parallel beabstandete Gerüststiele und zwei in Vertikalrichtung parallel beabstandete Gerüstböden gebildeten Gerüstfeldes angeschlossen werden kann/ können, der zumindest eine oder die mehreren Wandanker an der an der Gerüstkonstruktion befestigten Ankertragprofilvorrichtung beziehungsweise der ersten und zweiten Ankertragprofileinrichtung in der gewünschten Position befestigt wird/ werden und der zumindest eine oder die mehreren Wandanker an der eingerüsteten Vorrichtung befestigt wird/ werden.

Die vorliegende Erfindung betrifft weiterhin eine Gerüstkonstruktion umfassend eine Verankerungsvorrichtung zum Durchführen eines derartigen Verfahrens.

Gerüstkonstruktionen, die zur Einrüstung von Vorrichtungen wie Baukörpern, Fassaden oder dergleichen eingesetzt werden, um Arbeiten an der eingerüsteten Vorrichtung zu ermöglichen, müssen zur Gewährleistung der Standsicherheit an der eingerüsteten Vorrichtung verankert werden.

### STAND DER TECHNIK

Aus der Veröffentlichung Layher Blitz Gerüst^{®} (eingetragene Marke) - System, Technik Broschüre Seite 20, 21, Ausgabe 01.12.2010 der Wilhelm Layher GmbH & Co. KG sind Verankerungen eines Gerüstsystems bekannt, bei dem ein Anker eingesetzt wird, der im Bereich des Knotenblechs eines Gerüstrahmens des bekannten Layher Blitz Gerüst^{®} (eingetragene Marke) - System über eine Normalkupplung angeschlossen wird. Weitere konstruktive Ausgestaltungen des Anschlusses von Wandankern im Bereich des Knotenblechs, insbesondere der Anschluss von zwei Wandankern, ist in dem genannten Stand der Technik offenbart.

Bei den genannten Lösungen ist es zwingend erforderlich, dass der Wandanker im Bereich der "Knotenpunkte" des Gerüstsystems anzuschließen ist. Dabei sind vorgeschriebene Ankerrastmaße einzuhalten um die Standsicherheit des Gerüstsystems zu gewährleisten. In der Praxis treten jedoch geometrische Bauwerksstrukturen auf, die eingerüstet werden müssen und bei den es nicht möglich ist, die erforderlichen Wandanker in dem vorgeschriebenen Ankerraster und in den Knotenpunkten des Gerüstsystems zu setzen, beispielsweise bei Gebäuden mit großen Fenstern oder Rücksprüngen, Versätzen oder Skelettbauten im Rohbau.

In Fig. 3 ist stark schematisiert ein derartiges Beispiel einer Gerüstkonstruktion 10 in einer Vorderansicht dargestellt. Bei dem Gerüstsystem 10 handelt es sich um das bekannte Layher Blitz Gerüst^{®} oder Layher Allroundgerüst^{®} (eingetragene Marken) - System mit in Vertikalrichtung V aufeinander gesteckten Gerüstrahmen, die jeweils zwei parallel beabstandete Vertikalstiele 16 aufweisen oder aufeinander gesteckte Gerüststiele, wobei mehrere in horizontaler Richtung H beabstandet angeordnete aufeinander gesteckte Vertikalstiele 16 (Gerüstrahmen/ Gerüststiele) die vertikale Tragstruktur des Gerüstsystems 10 bilden. Im Aufsteckbereich zweier übereinander angeordneter Vertikalstiele 16 ist jeweils im oberen Bereich des Vertikalstiels 16 ein oberer Knotenbereich 40.1 und im unteren Bereich ein unterer Knotenbereich 40.2 stark schematisiert in Fig. 3 dargestellt. Die Gerüstkonstruktion 10 ist unmittelbar vor einer eingerüsteten Vorrichtung 50 angeordnet, wobei die Vorrichtung 50 nicht zur Verankerung geeignete Bereiche 80 (gestrichelte Rechteck-Darstellung in Fig. 3) aufweist, in denen kein Wandanker 12 angebracht werden kann. An den Knotenbereichen 40.1, beziehungsweise 40.2 schließen beidseitig jeweils in Horizontalrichtung verlaufende Gerüstböden 18 und/ oder Gerüststiele an, die in Vertikalrichtung V parallel beabstandet angeordnet sind.

Durch die nicht zur Verankerung geeigneten Bereiche 80 ist ein Anschluss der Wandanker unmittelbar im Knotenbereich 40.1 beziehungsweise 40.2 nicht möglich, so dass in der Praxis in derartigen Fällen die Wandanker 12 außerhalb der Knotenpunkte, das heißt statisch nicht ideal angeordnet werden, nämlich wie beispielsweise in Fig. 3 etwa in der Mitte des Vertikalstiels 16. Eine derartige Anordnung ist gemäß den Zulassungsvorschriften der in der Rede stehenden Gerüstsysteme 10 nicht erlaubt. Erlaubt ist eine Ankerebene, die maximal 300 mm ober- oder unterhalb des Knotenbereichs 40.1 beziehungsweise 40.2 der Vertikalstiele 16 der Gerüstrahmen versetzt werden darf.

Alternativ müssen die Gerüste, falls keine derartigen "unzulässigen" Wandanker gesetzt werden können, "freistehend" errichtet werden, was einen wesentlichen Mehraufwand bei der Gerüstmontage bedeutet und auch einen wesentlich höheren Materialmehraufwand zur Folge hat. Bei der in der Praxis vorkommenden Fällen - wie in Fig. 3 dargestellt - wird der maximale zulässige Abstand A von dem Knotenbereich in Höhe von 300 mm oft deutlich überschritten. Damit werden Verankerungskräfte in die Gerüstkonstruktion, insbesondere in die Vertikalstiele beziehungsweise die Gerüstrahmen/ Gerüststiele, eingeleitet, die in den statischen Berechnungen nicht berücksichtigt worden sind. Dies kann zum Versagen einzelner Bauteile, insbesondere der Vertikalstiele 16/ Gerüststiele, führen und im schlimmsten Fall sogar den Einsturz des Gerüsts zur Folge haben.

In DE 20 2010 005 020 U1 ist ein Wandanker für ein Gerüst beschrieben an dem ein Ankerstab anschließbar ist, der wiederum an einem Gerüst anschließbar ist. Der Ankerstab wird an einer Traverse des Wandankers angeschlossen, wobei der Anschluss in horizontaler Richtung variabel ist.

Die DE 10 2011 115 772 A1 offenbart ein Gerüst, bei dem ein Wandanker an einem Rohr angeschlossen ist, wobei eine horizontale Verstellung der Wandankerposition möglich ist.

Die WO 2017/144749 A1 offenbart ein Gerüst, bei dem die Position des Wandankers durch eine vertikale Verstellung eines Rohres durch Rohrschellen an Vertikalstangen in vertikaler Richtung variabel ist.

Die CH 238 810 A offenbart ein Baugerüst, bei dem über Rohrschellen eine vertikale und horizontale variable Positionierung der Wandverankerung des Gerüsts möglich ist.

Die CN 206467991 U offenbart eine Gerüstkonstruktion, an die eine horizontale und vertikale Verstellmöglichkeit des Wandankers zum Anschluss an eine bestehende Konstruktion möglich ist.

### DARSTELLUNG DER ERFINDUNG

Ausgehend von dem genannten Stand der Technik liegt der vorliegenden Erfindung die Aufgabe beziehungsweise das technische Problem zugrunde, ein Verfahren zum Verankern einer Gerüstkonstruktion an einer eingerüsteten Vorrichtung und eine Verankerungsvorrichtung für ein derartiges Verfahren anzugeben, das beziehungsweise die eine einfache und wirtschaftliche Montage ermöglicht, eine dauerhaft zuverlässige Standfestigkeit der Gerüstkonstruktion gewährleistet und gleichzeitig eine Verankerung der Gerüstkonstruktion an der eingerüsteten Vorrichtung in nahezu jeder beliebigen Position in Vertikal- und Horizontalrichtung ermöglicht.

Das erfindungsgemäße Verfahren ist durch die Merkmale des unabhängigen Anspruchs 1 gegeben. Vorteilhafte Ausgestaltungen und Weiterbildungen sind Gegenstand des von dem unabhängigen Verfahrensanspruch direkt abhängigen Verfahrensanspruchs 2. Die erfindungsgemäße Gerüstkonstruktion umfassend eine Verankerungsvorrichtung ist durch die Merkmale des unabhängigen Vorrichtungsanspruchs 3 gegeben. Vorteilhafte Ausgestaltungen und Weiterbildungen der Verankerungsvorrichtung sind in den von dem unabhängigen Vorrichtungsanspruch direkt oder indirekt abhängigen Ansprüche 4 bis 8 gegeben.

Das erfindungsgemäße Verfahren zum Verankern einer Gerüstkonstruktion mittels Wandanker zeichnet sich demgemäß dadurch aus, dass die vertikale erste Ankertragprofileinrichtung unmittelbar unterhalb des oberen Knotenbereichs und unmittelbar oberhalb des unteren Knotenbereichs an den Vertikalstiel angeschlossen wird, eine weitere vertikale erste Ankertragprofileinrichtung unmittelbar unterhalb des oberen Knotenbereichs und unmittelbar oberhalb des unteren Knotenbereichs an einen weiteren in Horizontalrichtung benachbart beabstandeten Vertikalstiel angeschlossen wird, an die ersten Ankertragprofileinrichtungen die zweite Ankertragprofileinrichtung in der gewünschten vertikalen Position angeschlossen oder befestigt wird, der zumindest eine oder die mehreren Wandanker an der zweiten Ankertragprofileinrichtung in der gewünschten Position in Horizontalrichtung angeschlossen wird/ werden, der zumindest eine oder die mehreren Wandanker an der eingerüsteten Vorrichtung angeschlossen wird/ werden oder die zweite Ankertragprofileinrichtung unmittelbar unterhalb des oberen Knotenbereichs eines Vertikalstiels und unterhalb des oberen Knotenbereichs eines weiteren in Horizontalrichtung beabstandeten Vertikalstiels angeschlossen wird und eine weitere zweite Ankertragprofileinrichtung oberhalb des unteren Knotenbereichs des Vertikalstiels und oberhalb des unteren Knotenbereichs eines in Horizontalrichtung beabstandet angeordneten weiteren Vertikalstiels angeschlossen wird, die erste Ankertragprofileinrichtung in der gewünschten Position in Horizontalrichtung an die zweite obere und zweite untere Ankertragprofileinrichtung angeschlossen wird, der/ die Wandanker in der gewünschten Position in Vertikalrichtung an der ersten Ankertragprofileinrichtung befestigt wird, der zumindest eine oder die mehreren Wandanker an der eingerüsteten Vorrichtung befestigt wird/ werden. Nachdem zunächst zwei vertikale erste Ankertragprofileinrichtungen an in Horizontalrichtung beabstandet angeordnete Vertikalstiele jeweils im oberen und unteren Knotenbereich angeschlossen sind, kann die zweite Ankertragprofileinrichtung in variabler Höhe in Vertikalrichtung an der gewünschten Position angeschlossen werden. An der zweiten Ankertragprofileinrichtung kann dann gleichzeitig der Wandanker in variabler gewünschter Horizontalposition angeschlossen werden. Somit ist eine Verankerungsmöglichkeit des Wandankers an der Gerüstkonstruktion innerhalb eines Gerüstfelds in beliebiger Vertikal- und Horizontalposition problemlos möglich.

Bei der zweiten Verfahrensvariante wird zunächst im oberen Knotenbereich von in Horizontalrichtung beabstandeten Vertikalstielen eine zweite Ankertragprofileinrichtung und anschließend im unteren Knotenbereich von in Horizontalrichtung beabstandeten Vertikalstielen eine weitere zweite Ankertragprofileinrichtung angeschlossen. Daran anschließend kann die erste Ankertragprofileinrichtung in variabler, gewünschter Position in Horizontalrichtung an die beiden zweiten Ankertragprofileinrichtungen angeschlossen werden, so dass auch bei dieser Ausführungsvariante gewährleistet wird, dass der oder die Wandanker in beliebiger Vertikal- beziehungsweise Horizontalposition innerhalb eines Gerüstfelds an die Gerüstkonstruktion angeschlossen werden kann beziehungsweise können.

Eine besonders vorteilhafte Weiterbildung, die einen wirtschaftlichen Einsatz gewährleistet und eine einfache und schnelle Montage ermöglicht, zeichnet sich dadurch aus, dass die Befestigung der ersten Ankertragprofileinrichtung beziehungsweise zweiten Ankertragprofileinrichtung an den Vertikalstielen beziehungsweise untereinander und die Befestigung der Wandanker an der ersten oder zweiten Ankertragprofileinrichtung über eine Rohrkupplung erfolgt.

Die erfindungsgemäße Gerüstkonstruktion umfassend eine Verankerungsvorrichtung zum Verankern der Gerüstkonstruktion mittels zumindest eines oder mehrerer Wandanker an einer eingerüsteten Vorrichtung mit nicht zur Verankerung geeigneten Bereichen, wie Baukörper, Fassade oder dergleichen, wobei die Gerüstkonstruktion mehrere aufeinander gesteckte in Vertikalrichtung verlaufende Vertikalstiele aufweist, wobei mehrere in Horizontalrichtung beabstandet angeordnete aufeinander gesteckte Vertikalstiele vorhanden sind, und zwischen den Vertikalstielen in Horizontalrichtung verlaufende und in Vertikalrichtung parallel beabstandet angeordnete Gerüstböden oder Gerüstlängsriegel vorhanden sind und an den Endbereichen aufeinander gesteckter Vertikalstiele jeweils ein Knotenbereich vorhanden ist, an den auch die Endbereiche der Gerüstböden beziehungsweise Gerüstlängsriegel angeschlossen sind, so dass an jedem Vertikalstiel ein oberer und unterer Knotenbereich vorhanden ist, wobei eine Ankertragprofilvorrichtung mit zumindest einer stabförmigen vertikalen ersten Ankertragprofileinrichtung und/ oder mit zumindest einer stabförmigen horizontalen zweiten Ankertragprofileinrichtung vorhanden ist, die so ausgebildet ist, dass sie unmittelbar unterhalb oder oberhalb der Knotenbereiche an einem oder mehreren Vertikalstiel/ en anschließbar ist und die ermöglicht, dass der zumindest eine oder die mehreren Wandanker in jeder gewünschten Position außerhalb der nicht zur Verankerung geeigneten Bereichen in Vertikal- und/ oder Horizontalrichtung innerhalb eines durch zwei in Horizontalrichtung parallel beabstandete Gerüststiele und zwei in Vertikalrichtung parallel beabstandete Gerüstböden gebildeten Gerüstfeldes anschließbar ist/ sind, der zumindest eine oder die mehreren Wandanker vorhanden ist/ sind, der / die an der Ankertragprofilvorrichtung beziehungsweise der ersten und zweiten Ankertragprofileinrichtung und der eingerüsteten Vorrichtung befestigt ist/ sind, zeichnet sich dadurch aus, dass die vertikale erste Ankertragprofileinrichtung unmittelbar unterhalb des oberen Knotenbereichs und unmittelbar oberhalb des unteren Knotenbereichs an einen Vertikalstiel angeschlossen ist, eine weitere vertikale erste Ankertragprofileinrichtung unmittelbar unterhalb des oberen Knotenbereichs und unmittelbar oberhalb des unteren Knotenbereichs an einen weiteren in Horizontalrichtung benachbart beabstandeten Vertikalstiel angeschlossen ist, an die ersten Ankertragprofileinrichtungen die zweite Ankertragprofileinrichtung in der gewünschten Vertikalposition angeschlossen oder befestigt ist, der zumindest eine oder die mehreren Wandanker in der gewünschten Position in Horizontalrichtung an der zweiten Ankertragprofileinrichtung über die ersten Befestigungseinheiten angeschlossen ist/ sind, der zumindest eine oder die mehreren Wandanker an der eingerüsteten Vorrichtung angeschlossen ist/ sind oder die zweite Ankertragprofileinrichtung unmittelbar unterhalb des oberen Knotenbereichs eines Vertikalstiels und unterhalb des oberen Knotenbereichs eines weiteren in Horizontalrichtung beabstandeten Vertikalstiels angeschlossen ist und eine weitere zweite Ankertragprofileinrichtung oberhalb des unteren Knotenbereichs des Vertikalstiels und oberhalb des unteren Knotenbereichs eines in Horizontalrichtung beabstandet angeordneten weiteren Vertikalstiels angeschlossen ist, die erste Ankertragprofileinrichtung in der gewünschten Position in Horizontalrichtung an die zweite obere und zweite untere Ankertragprofileinrichtung angeschlossen wird, der zumindest eine oder die mehreren Wandanker in der gewünschten Position in Vertikalrichtung an der ersten Ankertragprofileinrichtung befestigt ist/ sind, der zumindest eine oder die mehreren Wandanker an der eingerüsteten Vorrichtung befestigt ist/ sind.

Um unabhängig von den Systemmaßen der jeweils eingesetzten Gerüstkonstruktionen zu sein, zeichnet sich eine besonders vorteilhafte Weiterbildung dadurch aus, dass die erste und/ oder zweite Ankertragprofileinrichtung in ihrer Längsrichtung teleskopierbar ausgebildet ist.

Eine besonders bevorzugte Ausgestaltung, die den Einsatz der erfindungsgemäßen Vorrichtung auch bei großen Spannweiten der Gerüstfelder problemlos gewährleistet und eine hohe Tragsicherheit ermöglicht, zeichnet sich dadurch aus, dass die erste und/ oder zweite Ankertragprofileinrichtung zusätzlich ein Verstärkungsprofil aufweist.

Dabei zeichnet sich eine vorteilhafte konstruktiv einfache Ausgestaltung dadurch aus, dass das Verstärkungsprofil über Verbindungsstege mit der ersten/ zweiten Ankertragprofileinrichtung verbunden ist, derart dass sich zwischen den Verbindungsstegen in Längsrichtung der Ankertragprofileinrichtungen Ausnehmungen vorhanden sind, durch die hindurch wahlweise die Wandankerbefestigungseinheit des Wandankers zum Anschluss des Wandankers an die erste oder zweite Ankertragprofileinrichtung geführt ist.

Bevorzugt werden für die erste und/ oder zweite Ankertragprofileinrichtung als Tragrohr Rundtragrohre eingesetzt.

Eine besonders vorteilhafte Ausgestaltung zeichnet sich dadurch aus, dass ein Vertikalstiel ein Teil eines Gerüstrahmens bildet mit zwei parallel beabstandeten Vertikalstielen und einem oberen Querriegel und einem unteren Querriegel, wobei im oberen Eckbereich des Querriegels mit den Vertikalstiel jeweils ein Knotenblech vorhanden ist.

Die erfindungsgemäße Gerüstkonstruktion umfassend eine Verankerungsvorrichtung weist somit zwei wesentliche Bauteile, nämlich die vertikale erste Ankertragprofileinrichtung, die einen vertikalen Versatz des Anschlusses des Wandankers ermöglicht und die horizontale zweite Ankertragprofileinrichtung, die einen horizontalen Versatz des Anschlusses des Wandankers ermöglicht. Die vertikale erste Ankertragprofileinrichtung und die horizontale zweite Ankertragprofileinrichtung können einzeln (Flexibilität des Wandankeranschlusses in Vertikal- oder Horizontalrichtung) oder in Kombination (Flexibilität des Wandankeranschlusses in Vertikal- und Horizontalrichtung) verwendet werden. Bevorzugt werden für beide Ankertragprofileinrichtungen Stahlprofile mit oder ohne Versteifungsträger - je nach Spannweite - eingesetzt, sowie mit jeweils zwei angebrachten Befestigungseinheiten. Der oder die Wandanker werden nach Montage der ersten und/ oder zweiten Ankertragprofileinrichtungen mittels Kupplungen an den Stahlprofilen befestigt. Bei den Stahlprofilen handelt es sich somit um so genannte Abfangträger, die die Verankerungslast aufnehmen und im Knotenbereich in die Gerüstkonstruktion einleiten, so dass die Standsicherheit der Gerüstkonstruktion gewährleistet ist.

Die erfindungsgemäße Verankerungskonstruktion gewährleistet beispielsweise folgende Vorteile:
- Die Durchgangsbreite bei der Verwendung von Gerüstrahmen wird durch den Einsatz der Ankertragprofileinrichtungen nicht reduziert.
- Eine Montage von Innenkonsolen, das heißt von Konsolen, die zu dem eingerüsteten Bauwerk hinweisen, ist weiterhin gewährleistet.
- Das Anbringen von Wärmedämmung an der eingerüsteten Vorrichtung ist weiterhin problemlos möglich, da der Zwischenraum von der eingerüsteten Vorrichtung und der Gerüstkonstruktion nur minimal in Anspruch genommen wird.
- Zudem wird durch die erfindungsgemäße Verankerungskonstruktion eine Ankerlast senkrecht zum eingerüsteten Bauteil, zum Beispiel Fassade, von F_{K senkrecht} = 5,00 kN erreicht, die der in der Praxis entstehenden maximalen Kraft entspricht.

Weitere Ausführungsformen und Vorteile der Erfindung ergeben sich durch die in den Ansprüchen ferner aufgeführten Merkmale sowie durch die nachstehend angegebenen Ausführungsbeispiele.

### KURZE BESCHREIBUNG DER ZEICHNUNG

Die Erfindung sowie vorteilhafte Ausführungsformen und Weiterbildungen derselben werden im Folgenden anhand der in der Zeichnung dargestellten Beispiele näher beschrieben und erläutert. Es zeigen:
- Fig. 1a: Längsansicht eines Ausführungsbeispiels einer vertikalen ersten Ankertragprofileinrichtung mit im Endbereich angeschlossenen Krageinheiten, an deren freien Endbereichen Befestigungseinheiten angeschlossen sind,
- Fig. 1b: Stirnansicht der ersten Ankertragprofileinrichtung gemäß Fig. 1a,
- Fig. 2a: Seitenansicht einer horizontalen zweiten Ankertragprofileinrichtung mit Verstärkungsprofil und im Endbereich angeschlossenen Befestigungseinheiten,
- Fig. 2b: Querschnitt durch die zweite Ankertragprofileinrichtung gemäß Fig. 2a entlang Schnittführung A-A,
- Fig. 3a: stark schematisierte Ansichtsdarstellung einer aus dem Stand der Technik bekannten Gerüstkonstruktion, die in Vertikalrichtung aufeinander gesteckte Gerüstrahmen mit Vertikalstielen, jeweils mit einem oberen und unteren Knotenbereich aufweist, die aufeinander gesteckten Gerüstrahmen in Horizontalrichtung beabstandet vorhanden sind, zwischen den Vertikalstielen Gerüstböden in Horizontalrichtung verlaufend an den Knotenbereichen angeschlossen sind, so dass sich jeweils Gerüstfelder ergeben, die von zwei in Horizontalrichtung beabstandeten Vertikalstielen und zwei in Vertikalrichtung beabstandeten Gerüstböden gebildet werden, mit stark schematisiert dargestellten nicht zur Verankerung geeigneten Bereichen des eingerüsteten Bauwerks und den an die Vertikalstiele angeschlossenen Wandankern außerhalb der nicht zur Verankerung geeigneten Bereiche,
- Fig. 3b: schematischer Detailquerschnitt durch die Gerüstkonstruktion gemäß Fig. 3a,
- Fig. 4: schematische Darstellung einer nicht erfindungsgemäßen Gerüstkonstruktion gemäß Fig. 3a mit angeschlossenen vertikalen Ankertragprofileinrichtungen für die Wanderanker,
- Fig. 5: schematischer Detailquerschnitt durch die Gerüstkonstruktion gemäß Fig. 4,
- Fig. 6: schematische Darstellung der Gerüstkonstruktion gemäß Fig. 3a mit nicht erfindungsgemäßen angeschlossenen horizontalen zweiten Ankertragprofileinrichtungen zum Anschluss von Wandankern,
- Fig. 7: schematischer Detailquerschnitt durch die Gerüstkonstruktion gemäß Fig. 6,
- Fig. 8: schematische Darstellung der Gerüstkonstruktion gemäß Fig. 3a unter Einsatz von zwei vertikalen ersten Ankertragprofileinrichtungen in Kombination mit einer horizontalen zweiten Ankertragprofileinrichtung zur Verankerung eines Wandankers in einer beliebigen Vertikal- und Horizontal-position (erfindungsgemäß),
- Fig. 9: schematischer Detailquerschnitt durch die Gerüstkonstruktion gemäß Fig. 8,
- Fig. 10: schematische Darstellung der Gerüstkonstruktion gemäß Fig. 3a unter Einsatz von zwei horizontalen zweiten Ankertragprofileinrichtungen in Kombination mit einer vertikalen ersten Ankertragprofileinrichtung zur Verankerung eines Wandankers in einer beliebigen Vertikal-und Horizontalposition (erfindungsgemäß),
- Fig. 11: schematischer Detailquerschnitt durch die Gerüstkonstruktion gemäß Fig. 10,
- Fig. 12: schematische Detailquerschnittsdarstellung durch eine nicht erfindungsgemäße Gerüstkonstruktion mit aufeinander gesteckten Rahmen und an einen Vertikalstiel angeschlossene vertikale erste Ankertragprofileinrichtung,
- Fig. 13: schematische Querschnittsdarstellung der Gerüstkonstruktion gemäß Fig. 12, zusätzlich mit angeschlossenen Innenkonsolen und
- Fig. 14: schematische ausschnittsweise Perspektivdarstellung einer erfindungsgemäßen Gerüstkonstruktion aus Gerüstrahmen und Gerüstböden unter Einsatz von vertikalen ersten Ankertragprofileinrichtungen und horizontalen zweiten Ankertragprofileinrichtungen.

### WEGE ZUM AUSFÜHREN DER ERFINDUNG

In den Figuren 3a und 3b ist stark schematisiert eine Gerüstkonstruktion 10, wie sie im Stand der Technik bekannt ist, dargestellt.

Diese Gerüstkonstruktion 10 besteht aus aufeinander gesteckten Gerüststielen 16, die Bestandteil eines Gerüstrahmens sind, wobei die aufeinander gesteckten Gerüststiele 16 in Horizontalrichtung H beabstandet angeordnet sind. Jeder Gerüststiel 16 weist einen oberen schematisch dargestellten Knotenbereich 40.1 und einen unteren Knotenbereich 40.2 auf. An diese Knotenbereiche 40.1, 40.2 schließen jeweils Gerüstböden 18 an. Zur Verankerung der Gerüstkonstruktion sind an die Gerüststiele 16 Wandanker 12 angeschlossen, die mit der eingerüsteten Vorrichtung 50 verbunden sind. Dabei sind stark schematisiert nicht zur Verankerung geeignete Bereiche 80 gestrichelt an der eingerüsteten Vorrichtung dargestellt, wobei die Wandanker 12 außerhalb dieser Bereiche 80 angeschlossen sind.

Die Gerüstkonstruktion 10 ist bereits in der Beschreibungseinleitung als Stand der Technik beschrieben.

In den nachfolgenden Figuren 4 bis 5 ist diese Gerüstkonstruktion 10 gemäß ihrer Aufbaustruktur gleich dargestellt. Gleiche Bauteile tragen dasselbe Bezugszeichen und werden nicht nochmals erläutert. Im Unterschied zu der Darstellung in den Figuren 3a und 3b ist in den Figuren 4 bis 11 der Einsatz von Ankertragprofileinrichtungen zum Anschluss von Wandankern dargestellt, was im Folgenden beschrieben wird.

Ein wesentlicher Bestandteil der Verankerungskonstruktion ist in Fig. 1a und 1b dargestellt. Es handelt sich um eine vertikale erste Ankertragprofileinrichtung 20, die ein erstes Tragrohr 22 aufweist, das im Ausführungsbeispiel als Rundstahlrohr ausgebildet ist. In jedem Endbereich des Tragrohrs 22 ist quer zur Längsrichtung der ersten Ankertragprofileinrichtung 20 eine relativ kurze Krageinheit 24 angeschlossen beziehungsweise angeschweißt, an deren freien Endbereich jeweils eine erste Befestigungseinheit 26 angeschlossen beziehungsweise angeschweißt ist, die im Ausführungsbeispiel als Rohrkupplung ausgebildet ist.

Die Länge der Krageinheiten 24 ist dabei so bemessen, dass bei Anschluss der vertikalen ersten Ankertragprofileinrichtung 20 an einen Vertikalstiel 16 zwischen Vertikalstiel 16 und vertikaler erster Ankertragprofileinrichtung 20 ein Zwischenraum entsteht, durch den hindurch ein Befestigungsanschluss zum Anschluss eines Wandankers an das erste Tragrohr 22 erfolgen kann (siehe beispielsweise Fig. 12 oder 13).

Die Vertikalrichtung V ist Fig. 1a mit einem Doppelpfeil dargestellt. Die Längsrichtung des Tragrohrs 22 verläuft in Vertikalrichtung V.

In den Figuren 2a und b ist ein weiteres Bauteil der Verankerungskonstruktion zum Anschluss der Wandanker dargestellt, nämlich eine horizontale zweite Ankertragprofileinrichtung 30. Diese besteht aus einem zweiten Tragrohr 32, das im Ausführungsbeispiel als Stahlrundrohr ausgebildet ist. Im jeweiligen Endbereich des Tragrohrs 32 der horizontalen zweiten Ankertragprofileinrichtung 30 ist jeweils eine zweite Befestigungseinheit 34 angeschlossen beziehungsweise angeschweißt, die im Ausführungsbeispiel als Rohrkupplung ausgebildet ist. Die Horizontalrichtung H ist in Fig. 2a als Doppelpfeil dargestellt. Die Ausrichtung des zweiten Tragrohres 32 verläuft parallel zur Horizontalrichtung H.

Parallel zur Längsrichtung des zweiten Tragrohrs 32 ist ein Verstärkungsprofil 36 vorhanden, das über in Längsrichtung rastermäßig beabstandet angeformte Verbindungsstege 39 mit dem zweiten Tragrohr 32 verbunden ist. Dadurch entstehen zwischen den Verbindungsstegen 39 Ausnehmungen 38. Diese Ausnehmungen 38 ermöglichen, dass an dem zweiten Tragrohr 32 Befestigungseinheiten eines Wandankers, insbesondere Rohrkupplungen, zum Anschluss des Wandankers 12 hindurch geführt werden können.

Die Figuren 4 und 5 zeigen den Einsatz der vertikalen ersten Ankertragprofileinrichtung 20 an einer Gerüstkonstruktion 10, wobei die Systemmaße eines Gerüstfelds in Fig. 4 in Horizontalrichtung H mit dem Bezugszeichen SH und in Vertikalrichtung V mit dem Bezugszeichen SV angegeben sind. Die Länge der ersten Ankertragprofileinrichtung 20 ist geringfügig kleiner als das vertikale Systemmaß SV. Die erste Ankertragprofileinrichtung 20 wird nahe unterhalb des oberen Knotenbereichs 40.1 und nahe oberhalb des unteren Knotenbereichs 40.2 einen Vertikalstiels 16 über die ersten Befestigungseinheiten 26.1 angeschlossen. Damit besteht die Möglichkeit einen Wandanker 12 in einer variablen, gewünschten Position in Vertikalrichtung V an der ersten Ankertragprofileinrichtung 20 anzuschließen. Wenn nun wie im Ausführungsbeispiel gemäß Fig. 4 dargestellt, in dem Knotenbereich 40.1 beziehungsweise 40.2 nicht zur Verankerung geeignete Bereiche 80 vorhanden sind, wird der Wandanker 12 in einem Bereich an der ersten Ankertragprofileinrichtung 20 positioniert und angeschlossen, die eine sichere Verankerung an der eingerüsteten Vorrichtung 50 (zum Beispiel Fassade) ermöglichen. Dadurch wird eine sichere Verankerung des Gerüstsystems 10 gewährleistet, ohne dass die Standsicherheit darunter leidet, da die auftretenden Verankerungskräfte über die erste Ankertragprofileinrichtung 20 im Bereich der Knotenbereiche 40.1 beziehungsweise 40.2 in die Gerüstkonstruktion 10 eingeleitet werden und somit keine unerwünschte nicht zulässige Beanspruchung des Vertikalstiels 16 auftritt, wodurch den Zulassungsvorschriften Genüge getan ist.

In den Figuren 6 und 7 ist eine zweite Ausführungsvariante eines Verankerungssystems zum Anschluss von Wandankern dargestellt unter Einsatz von horizontalen zweiten Ankertragprofileinrichtungen 30. Die zweite Ankertragprofileinrichtung 30 wird über ihre zweite Befestigungseinheit 34 unmittelbar unterhalb (oder auch oberhalb) des Knotenbereichs 40.2 (wie dargestellt) oder des Knotenbereichs 40.1 (wie in Fig. 6 dargestellt) angeschlossen und zwar jeweils an einem Vertikalstiel 16 und einem in Horizontalrichtung H beabstandet angeordneten benachbarten Vertikalstiel 16. Damit besteht für den Anschluss eines Wandankers 12 die Möglichkeit, diesen in Horizontalrichtung H variabel zu positionieren und zwar außerhalb der nicht zu Verankerung geeigneten Bereiche 80. Gleichzeitig werden die auftretenden Verankerungskräfte zuverlässig im Knotenbereich 40.2 beziehungsweise 40.1 eingeleitet, so dass die Standsicherheit der Gerüstkonstruktion nicht gefährdet ist.

Die Länge der zweiten Ankertragprofileinrichtung 30 entspricht im dargestellten Ausführungsbeispiel im Wesentlichen dem Systemmaß SH in Horizontalrichtung H eines Gerüstfelds.

In den Figuren 8 und 9 ist eine Verankerungskonstruktion zum Anschluss von Wandankern dargestellt, die aus einer Kombination von zwei vertikalen ersten Ankertragprofileinrichtungen 20 und einer horizontalen zweiten Ankertragprofileinrichtung 30 besteht. Dabei wird zunächst eine vertikale erste Ankertragprofileinrichtung 20 mit ihren im Endbereich vorhandenen Befestigungseinheiten 26 unmittelbar unterhalb des oberen Knotenbereichs 40.1 und unmittelbar oberhalb des unteren Knotenbereichs 40.2 eines Vertikalstiels 16 angeschlossen. In gleicher Art und Weise wird eine zweite vertikale erste Ankertragprofileinrichtung 20 an einen weiteren in Horizontalrichtung H benachbart beabstandeten Vertikalstiel 16 angeschlossen. Nunmehr wird in der gewünschten Position in Vertikalrichtung V eine horizontale zweite Ankertragprofileinrichtung 30 über jeweils über die zweiten Befestigungseinheiten 34 an die jeweilige vertikale erste Ankertragprofileinrichtung 20 angeschlossen. Danach wird der Wandanker 12 in der gewünschten Position in Horizontalrichtung H an die zweite Ankertragprofileinrichtung 30 angeschlossen. Mit dieser kombinatorischen Konstruktion ist es möglich, einen oder mehrere Wandanker in einer beliebigen vertikalen oder horizontalen Position V, H innerhalb des Gerüstfelds anzuschließen, so dass ein Anschluss außerhalb von nicht zur Verankerung geeigneter Bereiche 80 jedweder Geometrie umgesetzt werden kann.

In den Figuren 10 und 11 ist eine Verankerungskonstruktion beschrieben, bei der zwei horizontale zweite Ankertragprofileinrichtungen 30 und eine vertikale erste Ankertragprofileinrichtung 20 eingesetzt werden. Zunächst wird eine zweite Ankertragprofileinrichtung 30 unmittelbar unterhalb der ersten Knotenbereiche 40.1 über die zweite Befestigungseinheit 34 an in Horizontalrichtung H beabstandet angeordnete Vertikalstiele 16 angeschlossen. Weiterhin wird eine zweite horizontale zweite Ankertragprofileinrichtung 30 unmittelbar oberhalb des unteren Knotenbereichs 40.2 eines Vertikalstiels 16 an zwei in Horizontalrichtung H beabstandet angeordnete Vertikalstiele 16 angeschlossen. Danach wird in der gewünschten Position in Horizontalrichtung H an die beiden zweiten Ankertragprofileinrichtungen 30 eine vertikale erste Ankertragprofileinrichtung 20 über ihre Befestigungseinheiten 26 angeschlossen. Dann kann an die erste Ankertragprofileinrichtung 20 der oder die Wandanker 12 in der gewünschten variablen Vertikalrichtung V ein Wandanker 12 angeschlossen werden, der sich außerhalb der sich nicht zur Verankerung geeigneten Bereiche 80 befindet. Dadurch wird gewährleistet, dass ein Wandanker innerhalb eines Gerüstfelds in jedweder beliebigen Position in Vertikal- und Horizontalrichtung V, H angeordnet werden kann, wobei die Einleitung der auftretenden Verankerungskräfte unmittelbar im Bereich der Knotenbereiche 40.1 beziehungsweise 40.2 erfolgt, so dass die Standsicherheit der gesamten Gerüstkonstruktion 10 gewährleistet ist.

Die Fig. 12 zeigt ein Detail eines Querschnitts durch eine Gerüstkonstruktion 10, bei der aufeinander gesteckte Gerüstrahmen 82 eingesetzt werden, die aus dem bekannten und bewährten Layher Blitz Gerüst^{®} (eingetragene Marke) - System bekannt sind. Dabei ist an dem in Fig. 12 rechten Gerüststiel 16 eine vertikale erste Ankertragprofileinrichtung 20 angeschlossen und zwar unmittelbar unterhalb des oberen Knotenbereiches 40.1 und unmittelbar oberhalb des unteren Knotenbereichs 40.2. Aufgrund der im Endbereich vorhandenen Krageinheiten 24, an deren freien Endbereich die ersten Befestigungseinheiten 26 zum Anschluss an den Vertikalstiel 16 vorhanden sind, ist die Innenkontur des ersten Tragrohrs 22 der ersten Ankertragprofileinrichtung 20 beabstandet zur Außenkontur des Vertikalstiels 16 vorhanden, so dass problemlos eine Wandankerbefestigungseinheit 14 an dem Tragrohr 22 der erste Ankertragprofileinrichtung 20 in der gewünschten Position in Vertikalrichtung V angeschlossen werden kann.

Die Fig. 13 zeigt dieselbe Konstruktion wie in Fig. 12, wobei zusätzlich im oberen und unteren Knotenbereich 40.1 beziehungsweise 40.2 eine Innenkonsole 70 angeschlossen ist, die gegebenenfalls die Montagearbeiten an der eingerüsteten Vorrichtung 50 erleichtert.

Die Fig. 14 zeigt schließlich in einer Perspektivdarstellung ausschnittsweise ein an sich bekanntes Layher Blitz Gerüst^{®} (eingetragene Marke) - System mit aufeinander gesteckten Gerüstrahmen 82 und dazwischen verlaufenden Gerüstböden 18 unter Einsatz von vertikalen ersten Ankertragprofileinrichtungen 20 und horizontalen zweiten Ankertragprofileinrichtungen 30 zur Ermöglichung eines Anschlusses eines Wandankers 12 in beliebiger Position in Vertikalrichtung V und Horizontalrichtung H eines Gerüstfelds der Gerüstkonstruktion 10.

Die ersten Ankertragprofileinrichtungen 20 und die zweiten Ankertragprofileinrichtungen 30 können auch problemlos bei dem bekannten Layher Allroundgerüst^{®} (eingetragene Marke) - System eingesetzt werden.

## Patentansprüche

1. Verfahren zum Verankern einer Gerüstkonstruktion (10) mittels zumindest eines oder mehrerer Wandanker (12) an einer eingerüsteten Vorrichtung (50) mit nicht zur Verankerung geeigneten Bereichen (80), wie Baukörper, Fassade oder dergleichen, wobei die Gerüstkonstruktion (10) mehrere aufeinander gesteckte in Vertikalrichtung (V) verlaufende Vertikalstiele (16) aufweist, wobei mehrere in Horizontalrichtung (H) beabstandet angeordnete aufeinander gesteckte Vertikalstiele (16) vorhanden sind, und zwischen den Vertikalstielen (16) in Horizontalrichtung (H) verlaufende und in Vertikalrichtung (V) parallel beabstandet angeordnete Gerüstböden (18) oder Gerüstlängsriegel vorhanden sind, und an den Endbereichen aufeinander gesteckter Vertikalstiele (16) jeweils ein Knotenbereich (40.1, 40.2) vorhanden ist, an den auch die Endbereiche der Gerüstböden (18)/Gerüstlängsriegel angeschlossen sind, so dass an jedem Vertikalstiel (16) ein oberer und unterer Knotenbereich (40.1, 40.2) vorhanden ist, wobei
- eine Ankertragprofilvorrichtung mit zumindest einer stabförmigen vertikalen ersten Ankertragprofileinrichtung (20) und mit zumindest einer stabförmigen horizontalen zweiten Ankertragprofileinrichtung (30) eingesetzt wird, die unmittelbar unterhalb oder oberhalb der Knotenbereiche (40.1, 40.2) an einem oder mehreren Vertikalstiel/ en (16) angeschlossen wird und die ermöglicht, dass der zumindest eine oder die mehreren Wandanker in jeder gewünschten Position außerhalb der nicht zur Verankerung geeigneten Bereichen in Vertikal- und/ oder Horizontalrichtung (V, H) innerhalb eines durch zwei in Horizontalrichtung (H) parallel beabstandete Gerüststiele (16) und zwei in Vertikalrichtung (V) parallel beabstandete Gerüstböden (18) gebildeten Gerüstfeldes angeschlossen werden kann/ können,
- der zumindest eine oder die mehreren Wandanker (12) an der an der Gerüstkonstruktion (16) befestigten Ankertragprofilvorrichtung beziehungsweise der ersten und zweiten Ankertragprofileinrichtung (20, 30) in der gewünschten Position befestigt wird/ werden und
- der zumindest eine oder die mehreren Wandanker (12) an der eingerüsteten Vorrichtung (50) befestigt wird/ werden, wobei eine stabförmige vertikale erste Ankertragprofileinrichtung (20) und eine stabförmige horizontale zweite Ankertragprofileinrichtung (30) eingesetzt wird,
- **dadurch gekennzeichnet, dass**
- die vertikale erste Ankertragprofileinrichtung (20) unmittelbar unterhalb des oberen Knotenbereichs (40.1) und unmittelbar oberhalb des unteren Knotenbereichs (40.2) an den Vertikalstiel (16) angeschlossen wird, eine weitere vertikale erste Ankertragprofileinrichtung (20) unmittelbar unterhalb des oberen Knotenbereichs (40.1) und unmittelbar oberhalb des unteren Knotenbereichs (40.2) an einen weiteren in Horizontalrichtung (H) benachbart beabstandeten Vertikalstiel (16) angeschlossen wird,
- an die ersten Ankertragprofileinrichtungen (20) die zweite Ankertragprofileinrichtung (30) in der gewünschten vertikalen Position angeschlossen oder befestigt wird,
- der zumindest eine oder die mehreren Wandanker (12) an der zweiten Ankertragprofileinrichtung (30) in der gewünschten Position in Horizontalrichtung (H) angeschlossen wird/ werden,
- der zumindest eine oder die mehreren Wandanker (12) an der eingerüsteten Vorrichtung (50) angeschlossen wird/ werden,
oder
- die zweite Ankertragprofileinrichtung (30) unmittelbar unterhalb des oberen Knotenbereichs (40.1) eines Vertikalstiels (16) und unterhalb des oberen Knotenbereichs (40.1) eines weiteren in Horizontalrichtung (H) beabstandeten Vertikalstiels (16) angeschlossen wird und
- eine weitere zweite Ankertragprofileinrichtung (30) oberhalb des unteren Knotenbereichs (40.2) des Vertikalstiels (16) und oberhalb des unteren Knotenbereichs (40.2) eines in Horizontalrichtung (H) beabstandet angeordneten weiteren Vertikalstiels (16) angeschlossen wird,
- die erste Ankertragprofileinrichtung (20) in der gewünschten Position in Horizontalrichtung (H) an die zweite obere und zweite untere Ankertragprofileinrichtung (30) angeschlossen wird,
- der zumindest eine oder die mehreren Wandanker (12) in der gewünschten Position in Vertikalrichtung (V) an der ersten Ankertragprofileinrichtung (20) befestigt wird,
- der zumindest eine oder die mehreren Wandanker (12) an der eingerüsteten Vorrichtung (50) befestigt wird/ werden.

2. Verfahren nach Anspruch 1,
- **dadurch gekennzeichnet, dass**
- die Befestigung der ersten Ankertragprofileinrichtung (20) beziehungsweise zweiten Ankertragprofileinrichtung (30) an den Vertikalstielen (16) beziehungsweise untereinander und die Befestigung der Wandanker (12) an der ersten oder zweiten Ankertragprofileinrichtung (20, 30) über eine Rohrkupplung erfolgt.

3. Gerüstkonstruktion umfassend eine Verankerungsvorrichtung zum Verankern der Gerüstkonstruktion (10) mittels zumindest eines oder mehrerer Wandanker (12) an einer eingerüsteten Vorrichtung (50) mit nicht zur Verankerung geeigneten Bereichen (80), wie Baukörper, Fassade oder dergleichen, wobei die Gerüstkonstruktion (10) mehrere aufeinander gesteckte in Vertikalrichtung (V) verlaufende Vertikalstiele (16) aufweist, wobei mehrere in Horizontalrichtung (H) beabstandet angeordnete aufeinander gesteckte Vertikalstiele vorhanden sind, und zwischen den Vertikalstielen (16) in Horizontalrichtung (H) verlaufende und in Vertikalrichtung (V) parallel beabstandet angeordnete Gerüstböden (18) oder Gerüstlängsriegel vorhanden sind und an den Endbereichen aufeinander gesteckter Vertikalstiele (16) jeweils ein Knotenbereich (40.1, 40.2) vorhanden ist, an den auch die Endbereiche der Gerüstböden (18) beziehungsweise Gerüstlängsriegel angeschlossen sind, so dass an jedem Vertikalstiel (16) ein oberer und unterer Knotenbereich (40.1, 40.2) vorhanden ist, wobei
- eine Ankertragprofilvorrichtung mit zumindest einer stabförmigen vertikalen ersten Ankertragprofileinrichtung (20) und mit zumindest einer stabförmigen horizontalen zweiten Ankertragprofileinrichtung (30) vorhanden ist, die so ausgebildet ist, dass sie unmittelbar unterhalb oder oberhalb der Knotenbereiche (40.1, 40.2) an einem oder mehreren Vertikalstiel/ en (16) anschließbar ist und die ermöglicht, dass der zumindest eine oder die mehreren Wandanker (12) in jeder gewünschten Position außerhalb der nicht zur Verankerung geeigneten Bereichen (80) in Vertikal-und/ oder Horizontalrichtung (V, H) innerhalb eines durch zwei in Horizontalrichtung (H) parallel beabstandete Gerüststiele (16) und zwei in Vertikalrichtung (V) parallel beabstandete Gerüstböden (18) gebildeten Gerüstfeldes anschließbar ist/ sind,
- der zumindest eine oder die mehreren Wandanker (12) vorhanden ist/ sind, der/ die an der Ankertragprofilvorrichtung beziehungsweise der ersten und zweiten Ankertragprofileinrichtung (20, 30) und der eingerüsteten Vorrichtung (50) befestigbar ist/ sind,
- **dadurch gekennzeichnet, dass**
- die vertikale erste Ankertragprofileinrichtung (20) unmittelbar unterhalb des oberen Knotenbereichs (40.1) und unmittelbar oberhalb des unteren Knotenbereichs (40.2) an einen Vertikalstiel (16) angeschlossen ist, eine weitere vertikale erste Ankertragprofileinrichtung (20) unmittelbar unterhalb des oberen Knotenbereichs (40.1) und unmittelbar oberhalb des unteren Knotenbereichs (40.2) an einen weiteren in Horizontalrichtung (H) benachbart beabstandeten Vertikalstiel (16) angeschlossen ist,
- an die ersten Ankertragprofileinrichtungen (20) die zweite Ankertragprofileinrichtung (30) in der gewünschten Vertikalposition angeschlossen oder befestigt ist,
- der zumindest eine oder die mehreren Wandanker (12) in der gewünschten Position in Horizontalrichtung (H) an der zweiten Ankertragprofileinrichtung (30) über eine Wandankerbefestigungseinheit (14) angeschlossen ist/ sind,
- der zumindest eine oder die mehreren Wandanker (12) an der eingerüsteten Vorrichtung (50) anschließbar ist/ sind, oder
- die zweite Ankertragprofileinrichtung (30) unmittelbar unterhalb des oberen Knotenbereichs (40.1) eines Vertikalstiels (16) und unterhalb des oberen Knotenbereichs (40.1) eines weiteren in Horizontalrichtung (H) beabstandeten Vertikalstiels (16) angeschlossen ist und
- eine weitere zweite Ankertragprofileinrichtung (30) oberhalb des unteren Knotenbereichs (40.1) des Vertikalstiels (16) und oberhalb des unteren Knotenbereichs (40.2) eines in Horizontalrichtung beabstandet angeordneten weiteren Vertikalstiels (16) angeschlossen ist,
- die erste Ankertragprofileinrichtung (20) in der gewünschten Position in Horizontalrichtung (H) an die zweite obere und zweite untere Ankertragprofileinrichtung (30) angeschlossen wird,
- der zumindest eine oder die mehreren Wandanker (12) in der gewünschten Position in Vertikalrichtung (V) an der ersten Ankertragprofileinrichtung (20) über eine Wandankerbefestigungseinheit (14) befestigt ist/ sind,
- der zumindest eine oder die mehreren Wandanker (12) an der eingerüsteten Vorrichtung (50) befestigbar ist/ sind.

4. Gerüstkonstruktion nach Anspruch 3,
- **dadurch gekennzeichnet, dass**
- die erste und/ oder zweite Ankertragprofileinrichtung (20, 30) in ihrer Längsrichtung teleskopierbar ausgebildet ist.

5. Gerüstkonstruktion nach Anspruch 3 oder 4,
- **dadurch gekennzeichnet, dass**
- die erste und/ oder zweite Ankertragprofileinrichtung (20, 30) zusätzlich ein Verstärkungsprofil (36) aufweist.

6. Gerüstkonstruktion nach Anspruch 5,
- **dadurch gekennzeichnet, dass**
- das Verstärkungsprofil (36) über Verbindungsstege (39) mit der ersten/ zweiten Ankertragprofileinrichtung (20, 30) verbunden ist, derart dass sich zwischen den Verbindungsstegen (39) in Längsrichtung der Ankertragprofileinrichtungen (20, 30) Ausnehmungen (38) vorhanden sind, durch die hindurch wahlweise die Wandankerbefestigungseinheit (14) des Wandankers (12) zum Anschluss des Wandankers (12) an die erste oder zweite Ankertragprofileinrichtung (20, 30) geführt ist.

7. Gerüstkonstruktion nach einem oder mehreren der Ansprüche 3 bis 5,
- **dadurch gekennzeichnet, dass**
- die erste Ankertragprofileinrichtung (20) und/ oder zweite Ankertragprofileinrichtung (30) als Tragrohr ein Rundtragrohr aufweist.

8. Gerüstkonstruktion nach einem oder mehreren der Ansprüche 3 bis 7,
- **dadurch gekennzeichnet, dass**
- ein Vertikalstiel (16) ein Teil eines Gerüstrahmens bildet mit zwei parallel beabstandeten Vertikalstielen (16) und einem oberen Querriegel und einem unteren Querriegel, wobei im oberen Eckbereich des Querriegels mit den Vertikalstiel (16) jeweils ein Knotenblech vorhanden ist.

## Claims

1. Method for anchoring a scaffold structure (10) by means of at least one or more wall anchors (12) on a scaffolded device (50) having regions (80) which are not suitable for anchoring, such as a structure, facade or the like, wherein the scaffold structure (10) has a plurality of vertical poles (16) which are plugged onto one another and run in the vertical direction (V), wherein a plurality of vertical poles (16) plugged onto one another arranged spaced apart in the horizontal direction (H) are present, and scaffold platforms (18) or longitudinal scaffold bars which run between the vertical poles (16) in the horizontal direction (H) and are arranged spaced apart parallel in the vertical direction (V) are present, and in each case a node region (40.1, 40.2) is present at the end regions of vertical poles (16) plugged onto one another, to which node region the end regions of the scaffold platforms (18)/longitudinal scaffold bars are also connected such that an upper and lower node region (40.1, 40.2) is present on each vertical pole (16), wherein
- an anchor supporting profile apparatus having at least one bar-shaped vertical first anchor supporting profile device (20) and having at least one bar-shaped horizontal second anchor supporting profile device (30) is used which is connected directly below or above the node regions (40.1, 40.2) to one or more vertical poles (16) and which makes it possible that the at least one wall anchor or the plurality of wall anchors, in each desired position outside the regions not suitable for anchoring, can be connected in the vertical and/or horizontal direction (V, H) within a scaffold field which is formed by two scaffold poles (16) spaced apart parallel in the horizontal direction (H) and by two scaffold platforms (18) spaced apart parallel in the vertical direction (V),
- the at least one wall anchor (12) or the plurality of wall anchors (12) is or are fastened to the anchor supporting profile apparatus, which is fastened to the scaffold structure (16), or to the first and second anchor supporting profile device (20, 30) in the desired position, and
- the at least one wall anchor (12) or the plurality of wall anchors (12) is or are fastened to the scaffolded device (50), wherein a bar-shaped vertical first anchor supporting profile device (20) and a bar-shaped horizontal second anchor supporting profile device (30) are used,
- **characterized in that**
- the vertical first anchor supporting profile device (20) is connected directly below the upper node region (40.1) and directly above the lower node region (40.2) to the vertical pole (16), a further vertical first anchor supporting profile device (20) is connected directly below the upper node region (40.1) and directly above the lower node region (40.2) to a further vertical pole (16) spaced apart adjacently in the horizontal direction (H),
- the second anchor supporting profile device (30) is connected or fastened in the desired vertical position to the first anchor supporting profile device (20),
- the at least one wall anchor (12) or the plurality of wall anchors (12) is or are connected to the second anchor supporting profile device (30) in the desired position in the horizontal direction (H),
- the at least one wall anchor (12) or the plurality of wall anchors (12) is or are connected to the scaffolded device (50),
or
- the second anchor supporting profile device (30) is connected directly below the upper node region (40.1) of a vertical pole (16) and below the upper node region (40.1) of a further vertical pole (16) spaced apart in the horizontal direction (H), and
- a further second anchor supporting profile device (30) is connected above the lower node region (40.2) of the vertical pole (16) and above the lower node region (40.2) of a further vertical pole (16) arranged spaced apart in the horizontal direction (H),
- the first anchor supporting profile device (20) is connected in the desired position in the horizontal direction (H) to the second upper and second lower anchor supporting profile device (30),
- the at least one wall anchor (12) or the plurality of wall anchors (12) is or are fastened in the desired position in the vertical direction (V) to the first anchor supporting profile device (20),
- the at least one wall anchor (12) or the plurality of wall anchors (12) is or are fastened to the scaffolded device (50).

2. Method according to Claim 1,
- **characterized in that**
- the fastening of the first anchor supporting profile device (20) or second anchor supporting profile device (30) to the vertical poles (16) or to one another and the fastening of the wall anchors (12) to the first or second anchor supporting profile device (20, 30) occur via a tube coupling.

3. Scaffold structure comprising an anchoring apparatus for anchoring the scaffold structure (10) by means of at least one or more wall anchors (12) on a scaffolded device (50) having regions (80) not suitable for anchoring, such as a structure, facade or the like, wherein the scaffold structure (10) has a plurality of vertical poles (16) which are plugged onto one another and run in the vertical direction (V), wherein a plurality of vertical poles plugged onto one another and arranged spaced apart in the horizontal direction (H) are present, and scaffold platforms (18) or longitudinal scaffold bars which run between the vertical poles (16) in the horizontal direction (H) and are arranged spaced apart parallel in the vertical direction (V) are present, and in each case a node region (40.1, 40.2) is present at the end regions of vertical poles (16) plugged onto one another, to which node region the end regions of the scaffold platforms (18) or longitudinal scaffold bars are also connected such that an upper and lower node region (40.1, 40.2) is present on each vertical pole (16), wherein
- an anchor supporting profile apparatus having at least one bar-shaped vertical first anchor supporting profile device (20) and having at least one bar-shaped horizontal second anchor supporting profile device (30) is present which is designed in such a way that it can be connected directly below or above the node regions (40.1, 40.2) to one or more vertical poles (16) and which makes it possible that the at least one wall anchor (12) or the plurality of wall anchors (12), in each desired position outside of the regions (80) not suitable for anchoring, can be connected in the vertical and/or horizontal direction (V, H) within a scaffold field formed by two scaffold poles (16) spaced apart parallel in the horizontal direction (H) and by two scaffold platforms (18) spaced apart parallel in the vertical direction (V),
- the at least one wall anchor (12) or the plurality of wall anchors (12) is or are present which can be fastened to the anchor supporting profile apparatus or to the first and second anchor supporting profile device (20, 30) and the scaffolded device (50),
- **characterized in that**
- the vertical first anchor supporting profile device (20) is connected directly below the upper node region (40.1) and directly above the lower node region (40.2) to a vertical pole (16), a further vertical first anchor supporting profile device (20) is connected directly below the upper node region (40.1) and directly above the lower node region (40.2) to a further vertical pole (16) spaced apart adjacently in the horizontal direction (H),
- the second anchor supporting profile device (30) is connected or fastened in the desired vertical position to the first anchor supporting profile device (20),
- the at least one wall anchor (12) or the plurality of wall anchors (12) is or are connected in the desired position in the horizontal direction (H) to the second anchor supporting profile device (30) via a wall anchor fastening unit (14),
- the at least one wall anchor (12) or the plurality of wall anchors (12) is or are able to be connected to the scaffolded device (50), or
- the second anchor supporting profile device (30) is connected directly below the upper node region (40.1) of a vertical pole (16) and below the upper node region (40.1) of a further vertical pole (16) spaced apart in the horizontal direction (H), and
- a further second anchor supporting profile device (30) is connected above the lower node region (40.1) of the vertical pole (16) and above the lower node region (40.2) of a further vertical pole (16) arranged spaced apart in the horizontal direction,
- the first anchor supporting profile device (20) is connected in the desired position in the horizontal direction (H) to the second upper and second lower anchor supporting profile device (30),
- the at least one wall anchor (12) or the plurality of wall anchors (12) is or are fastened in the desired position in the vertical direction (V) to the first anchor supporting profile device (20) via a wall anchor fastening unit (14),
- the at least one wall anchor (12) or the plurality of wall anchors (12) can be fastened to the scaffolded device (50).

4. Scaffold structure according to Claim 3,
- **characterized in that**
- the first and/or second anchor supporting profile device (20, 30) is or are designed so as to be telescopable in the longitudinal direction thereof.

5. Scaffold structure according to Claim 3 or 4,
- **characterized in that**
- the first and/or second anchor supporting profile device (20, 30) additionally have or has a reinforcing profile (36).

6. Scaffold structure according to Claim 5,
- **characterized in that**
- the reinforcing profile (36) is connected to the first/second anchor supporting profile device (20, 30) via connecting webs (39) in such a way that cutouts (38) are present between the connecting webs (39) in the longitudinal direction of the anchor supporting profile devices (20, 30) and through which there is selectively guided the wall anchor fastening unit (14) of the wall anchor (12) for connecting the wall anchor (12) to the first or second anchor supporting profile device (20, 30).

7. Scaffold structure according to one or more of Claims 3 to 5,
- **characterized in that**
- the first anchor supporting profile device (20) and/or second anchor supporting profile device (30) have or has as supporting tube a round supporting tube.

8. Scaffold structure according to one or more of Claims 3 to 7,
- **characterized in that**
- a vertical pole (16) forms part of a scaffold frame having two parallel spaced apart vertical poles (16) and an upper crossbar and a lower crossbar, wherein in each case a node plate is present in the upper corner region of the crossbar with the vertical pole (16).

## Revendications

1. Procédé d'ancrage d'une construction d'échafaudage (10) au moyen d'au moins un ou plusieurs ancrages muraux (12) sur un dispositif échafaudé (50) comportant des zones (80) non adaptées à l'ancrage, telles que des structures, des façades ou analogues, dans lequel la construction d'échafaudage (10) présente plusieurs montants verticaux (16) emboîtés les uns sur les autres, s'étendant dans la direction verticale (V), dans lequel plusieurs montants verticaux (16) emboîtés les uns sur les autres, agencés à distance dans la direction horizontale (H) sont présents, et des planchers d'échafaudage (18) ou des barres longitudinales d'échafaudage s'étendant entre les montants verticaux (16) dans la direction horizontale (H) et agencés parallèlement à distance dans la direction verticale (V) sont présents, et une zone de noeud (40.1, 40.2) est présente à chacune des zones d'extrémité de montants verticaux (16) emboîtés les uns sur les autres, à laquelle sont également raccordées les zones d'extrémité des planchers d'échafaudage (18)/barres longitudinales d'échafaudage, de telle sorte qu'une zone de noeud supérieure et inférieure (40.1, 40.2) est présente sur chaque montant vertical (16), dans lequel
- un dispositif de profilé de support d'ancrage avec au moins un premier appareil de profilé de support d'ancrage vertical en forme de tige (20) et avec au moins un deuxième appareil de profilé de support d'ancrage horizontal en forme de tige (30) est utilisé, qui est raccordé directement en dessous ou au-dessus des zones de noeud (40.1, 40.2) à un ou plusieurs montants verticaux (16) et qui permet que l'au moins un ou les plusieurs ancrages muraux peut/peuvent être raccordé(s) dans toute position souhaitée à l'extérieur des zones non adaptées à l'ancrage dans la direction verticale et/ou horizontale (V, H) à l'intérieur d'un champ d'échafaudage formé par deux montants d'échafaudage (16) espacés parallèlement dans la direction horizontale (H) et deux planchers d'échafaudage (18) espacés parallèlement dans la direction verticale (V),
- l'au moins un ou les plusieurs ancrages muraux (12) est/sont fixé(s) au dispositif de profilé de support d'ancrage fixé à la structure d'échafaudage (16) ou au premier et deuxième appareil de profilé de support d'ancrage (20, 30) dans la position souhaitée et
- l'au moins un ou les plusieurs ancrages muraux (12) est/sont fixé(s) au dispositif échafaudé (50),
dans lequel un premier appareil de profilé de support d'ancrage vertical en forme de tige (20) et un deuxième appareil de profilé de support d'ancrage horizontal en forme de tige (30) sont utilisés,
- **caractérisé en ce que**
- le premier appareil de profilé de support d'ancrage vertical (20) est raccordé directement en dessous de la zone de noeud supérieure (40.1) et directement au-dessus de la zone de noeud inférieure (40.2) au montant vertical (16), un autre premier appareil de profilé de support d'ancrage vertical (20) est raccordé directement en dessous de la zone de noeud supérieure (40.1) et directement au-dessus de la zone de noeud inférieure (40.2) à un autre montant vertical (16) espacé de manière adjacente dans la direction horizontale (H),
- le deuxième appareil de profilé de support d'ancrage (30) est raccordé ou fixé aux premiers appareils de profilé de support d'ancrage (20) dans la position verticale souhaitée,
- l'au moins un ou les plusieurs ancrages muraux (12) est/sont raccordé(s) au deuxième appareil de profilé de support d'ancrage (30) dans la position souhaitée dans la direction horizontale (H),
- l'au moins un ou les plusieurs ancrages muraux (12) est/sont raccordé(s) au dispositif échafaudé (50),
ou
- le deuxième appareil de profilé de support d'ancrage (30) est raccordé directement en dessous de la zone de noeud supérieure (40.1) d'un montant vertical (16) et en dessous de la zone de noeud supérieure (40.1) d'un autre montant vertical (16) espacé dans la direction horizontale (H) et
- un autre deuxième appareil de profilé de support d'ancrage (30) est raccordé au-dessus de la zone de noeud inférieure (40.2) du montant vertical (16) et au-dessus de la zone de noeud inférieure (40.2) d'un autre montant vertical (16) agencé à distance dans la direction horizontale (H),
- le premier appareil de profilé de support d'ancrage (20) est raccordé dans la position souhaitée dans la direction horizontale (H) au deuxième appareil de profilé de support d'ancrage supérieur et au deuxième appareil de profilé de support d'ancrage inférieur (30),
- l'au moins un ou les plusieurs ancrages muraux (12) sont fixés au premier appareil de profilé de support d'ancrage (20) dans la position souhaitée dans la direction verticale (V),
- l'au moins un ou les plusieurs ancrages muraux (12) est/sont fixé(s) au dispositif échafaudé (50).

2. Procédé selon la revendication 1,
- **caractérisé en ce que**
- la fixation du premier appareil de profilé de support d'ancrage (20) ou du deuxième appareil de profilé de support d'ancrage (30) aux montants verticaux (16) ou entre eux, et la fixation des ancrages muraux (12) au premier ou au deuxième appareil de profilé de support d'ancrage (20, 30) s'effectuent par l'intermédiaire d'un accouplement de tube.

3. Construction d'échafaudage comprenant un dispositif d'ancrage pour l'ancrage de la construction d'échafaudage (10) au moyen d'au moins un ou de plusieurs ancrages muraux (12) à un dispositif échafaudé (50) comportant des zones (80) non adaptées à l'ancrage, telles que des structures, des façades ou analogues, dans laquelle la construction d'échafaudage (10) présente plusieurs montants verticaux (16) emboîtés les uns sur les autres, s'étendant dans la direction verticale (V), dans laquelle plusieurs montants verticaux emboîtés les uns sur les autres, agencés à distance dans la direction horizontale (H) sont présents, et des planchers d'échafaudage (18) ou des barres longitudinales d'échafaudage s'étendant dans la direction horizontale (H) entre les montants verticaux (16) et agencés parallèlement à distance dans la direction verticale (V) sont présents, et une zone de noeud (40.1, 40.2) est présente à chacune des zones d'extrémité de montants verticaux (16) emboîtés les uns sur les autres, à laquelle sont également raccordées les zones d'extrémité des planchers d'échafaudage (18) ou des barres longitudinales d'échafaudage, de telle sorte qu'une zone de noeud supérieure et inférieure (40.1, 40.2) est présente sur chaque montant vertical (16), dans laquelle
- un dispositif de profilé de support d'ancrage avec au moins un premier appareil de profilé de support d'ancrage vertical en forme de tige (20) et avec au moins un deuxième appareil de profilé de support d'ancrage horizontal en forme de tige (30) est présent, qui est configuré de telle sorte qu'il peut être raccordé directement en dessous ou au-dessus des zones de noeud (40.1, 40.2) à un ou plusieurs montants verticaux (16) et qui permet que l'au moins un ou les plusieurs ancrages muraux (12) peut/peuvent être raccordé(s) dans toute position souhaitée à l'extérieur des zones (80) non adaptées à l'ancrage dans la direction verticale et/ou horizontale (V, H) à l'intérieur d'un champ d'échafaudage formé par deux montants d'échafaudage (16) espacés parallèlement dans la direction horizontale (H) et deux planchers d'échafaudage (18) espacés parallèlement dans la direction verticale (V),
- l'au moins un ou les plusieurs ancrages muraux (12) est/sont présent(s), qui peut/peuvent être fixé(s) au dispositif de profilé de support d'ancrage ou au premier et au deuxième appareil de profilé de support d'ancrage (20, 30) et au dispositif échafaudé (50),
- **caractérisée en ce que**
- le premier appareil de profilé de support d'ancrage vertical (20) est raccordé directement en dessous de la zone de noeud supérieure (40.1) et directement au-dessus de la zone de noeud inférieure (40.2) à un montant vertical (16), un autre premier appareil de profilé de support d'ancrage vertical (20) est raccordé directement en dessous de la zone de noeud supérieure (40.1) et directement au-dessus de la zone de noeud inférieure (40.2) à un autre montant vertical (16) espacé de manière adjacente dans la direction horizontale (H),
- le deuxième appareil de profilé de support d'ancrage (30) est raccordé ou fixé aux premiers appareils de profilé de support d'ancrage (20) dans la position verticale souhaitée,
- l'au moins un ou les plusieurs ancrages muraux (12) est/sont raccordé(s) dans la position souhaitée dans la direction horizontale (H) au deuxième appareil de profilé de support d'ancrage (30) par l'intermédiaire d'une unité de fixation d'ancrage mural (14),
- l'au moins un ou les plusieurs ancrages muraux (12) peut/peuvent être raccordé(s) au dispositif échafaudé (50),
ou
- le deuxième appareil de profilé de support d'ancrage (30) est raccordé directement en dessous de la zone de noeud supérieure (40.1) d'un montant vertical (16) et en dessous de la zone de noeud supérieure (40.1) d'un autre montant vertical (16) espacé dans la direction horizontale (H) et
- un autre deuxième appareil de profilé de support d'ancrage (30) est raccordé au-dessus de la zone de noeud inférieure (40.1) du montant vertical (16) et au-dessus de la zone de noeud inférieure (40.2) d'un autre montant vertical (16) agencé espacé dans la direction horizontale,
- le premier appareil de profilé de support d'ancrage (20) est raccordé dans la position souhaitée dans la direction horizontale (H) au deuxième appareil de profilé de support d'ancrage supérieur et au deuxième appareil de profilé de support d'ancrage inférieur (30),
- l'au moins un ou les plusieurs ancrages muraux (12) est/sont fixé(s) dans la position souhaitée dans la direction verticale (V) au premier appareil de profilé de support d'ancrage (20) par l'intermédiaire d'une unité de fixation d'ancrage mural (14),
- l'au moins un ou les plusieurs ancrages muraux (12) peut/peuvent être fixé(s) au dispositif échafaudé (50).

4. Construction d'échafaudage selon la revendication 3,
- **caractérisée en ce que**
- le premier et/ou le deuxième appareil de profilé de support d'ancrage (20, 30) est configuré sous forme télescopique dans sa direction longitudinale.

5. Construction d'échafaudage selon la revendication 3 ou 4,
- **caractérisée en ce que**
- le premier et/ou le deuxième appareil de profilé de support d'ancrage (20, 30) présente en outre un profilé de renforcement (36).

6. Construction d'échafaudage selon la revendication 5,
- **caractérisée en ce que**
- le profilé de renforcement (36) est relié par l'intermédiaire d'entretoises de liaison (39) au premier/deuxième appareil de profilé de support d'ancrage (20, 30), de telle sorte que des évidements (38) sont présents entre les entretoises de liaison (39) dans la direction longitudinale des appareils de profilé de support d'ancrage (20, 30), à travers lesquels est guidée au choix l'unité de fixation d'ancrage mural (14) de l'ancrage mural (12) pour le raccordement de l'ancrage mural (12) au premier ou au deuxième appareil de profilé de support d'ancrage (20, 30).

7. Construction d'échafaudage selon une ou plusieurs des revendications 3 à 5,
- **caractérisée en ce que**
- le premier appareil de profilé de support d'ancrage (20) et/ou le deuxième appareil de profilé de support d'ancrage (30) présente en tant que tube de support un tube de support rond.

8. Construction d'échafaudage selon une ou plusieurs des revendications 3 à 7,
- **caractérisée en ce que**
- un montant vertical (16) forme une partie d'un cadre d'échafaudage avec deux montants verticaux (16) espacés parallèlement et une barre transversale supérieure et une barre transversale inférieure, dans laquelle un gousset en tôle est respectivement présent dans la zone de coin supérieure de la barre transversale avec le montant vertical (16).
